# EUROPÄISCHE PATENTSCHRIFT

(11) **EP 3 484 630 B1**
(45) Veröffentlichungstag und Bekanntmachung des Hinweises auf die Patenterteilung: **25.03.2026**
(21) Anmeldenummer: 17734742.4
(22) Anmeldetag: 03.07.2017
(51) Int. Cl.: B05C 5/02

(54) **APPLIKATOR ZUR APPLIKATION EINES DICKSTOFFS, AUSTAUSCHTEIL DAFÜR UND ENTSPRECHENDES BETRIEBSVERFAHREN**
APPLICATOR FOR THE APPLICATION OF A HIGH-VISCOSITY MATERIAL, EXCHANGEABLE PART THEREFOR AND CORRESPONDING OPERATING METHOD
APPLICATEUR SERVANT À L'APPLICATION D'UN LIQUIDE ÉPAIS, ÉLÉMENT ÉCHANGEABLE ASSOCIÉ ET PROCÉDÉ DE FONCTIONNEMENT CORRESPONDANT

(30) Priorität: 15.07.2016 DE 102016008643
(43) Veröffentlichungstag der Anmeldung: 22.05.2019
(73) Patentinhaber: Dürr Systems AG, 74321 Bietigheim-Bissingen (DE)
(72) Erfinder: SCHNUR, Frank, 74357 Bönnigheim (DE); WOLF, Martin, 71737 Kirchberg an der Murr (DE)
(74) Vertreter: v. Bezold & Partner Patentanwälte - PartG mbB
(86) Internationale Anmeldenummer: PCT/EP2017/066518
(87) Internationale Veröffentlichungsnummer: WO 2018/010997

(56) Entgegenhaltungen:
- WO-A2-2013/030828
- DE-B3- 102007 056 121
- US-A1- 2007 210 187

## Beschreibung

Die Erfindung betrifft einen Applikationsroboter zur Applikation eines Dickstoff (z.B. Klebstoff oder Dichtmittel) auf ein Kraftfahrzeugkarosseriebauteil, nämlich zum Aufbringen einer Dickstoffraupe auf eine Bauteiloberfläche. Weiterhin betrifft die Erfindung ein entsprechendes Betriebsverfahren dafür.

Es ist aus dem Stand der Technik bekannt, eine sogenannte Klebstoffraupe mittels eines Applikators auf eine Bauteiloberfläche aufzubringen. Dabei wird der Applikator mittels eines Applikationsroboters entlang einer vorgegebenen Bahn über die Bauteiloberfläche geführt. Bei dieser Bewegung gibt der Applikator aus einer Düse den Klebstoff auf die Bauteiloberfläche ab, so dass der Klebstoff dann auf der Bauteiloberfläche die Klebstoffraupe bildet. Die bekannten Düsen für einen solchen Applikator bestehen üblicherweise aus einem Rohr, das sich in Strömungsrichtung verengt und an seinem Ende einen V-förmigen Düsenschlitz in der Wandung des Rohrs aufweist. Die Düse wird beim Aufbringen der Klebstoffraupe über die Bauteiloberfläche geführt, wobei die Düse quer angewinkelt zur Bauteiloberfläche ausgerichtet ist. Ein ähnlicher Applikator ist beispielsweise auch aus DE 199 38 328 A1 bekannt.

Nachteilig an diesen bekannten Applikatoren ist die Tatsache, dass die Düsengeometrie fest vorgegeben ist und nur durch einen Austausch der jeweiligen Düse geändert werden kann. Ein Düsenwechsel benötigt jedoch eine bestimmte Zeitdauer, was in einer Dickstoffanlage zur serienweisen Beschichtung (z.B. Klebstoffbeschichtung) von Kraftfahrzeugkarosseriebauteilen wegen des erforderlichen Zeitaufwands problematisch ist, da der Düsenwechsel die erreichbare Taktzeit bei der Lackierung begrenzen kann.

Zum allgemeinen technischen Hintergrund der Erfindung ist auch hinzuweisen auf DE 10 2012 014 974 A1. Diese Druckschrift offenbart jedoch einen gattungsfremden Gegenstand, nämlich eine Vorrichtung zur Klebstoffbeschichtung von Buchrücken. Diese Druckschrift ist deshalb nicht relevant.

Ferner offenbart auch DE 10 2007 056 121 B3 einen gattungsfremden Gegenstand, nämlich eine Breitschlitzdüse zur Beschichtung von Teppich- oder Kunstrasenrohware. Diese Druckschrift ist deshalb ebenfalls nicht relevant.

Ferner ist zum technischen Hintergrund der Erfindung auch hinzuweisen auf US 2007/0210187 A1.

Schließlich offenbart WO 2013/030828 A2 einen Applikationsroboter gemäß dem Oberbegriff von Anspruch 1. Dieser bekannte Applikationsroboter ist jedoch nicht geeignet, um Dickstoffraupen auf Kraftfahrzeugkarosseriebauteile zu applizieren.

Der Erfindung liegt deshalb die Aufgabe zugrunde, dieses Problem zu lösen.

Diese Aufgabe wird durch einen erfindungsgemäßen Applikationsroboter bzw. durch ein entsprechendes Betriebsverfahren gemäß den Nebenansprüchen gelöst.

Die Erfindung umfasst die allgemeine technische Lehre, einen Applikator zu schaffen, bei dem die Düsengeometrie der Düsenöffnung ohne einen Austausch der Düse verstellbar ist, insbesondere durch eine Relativbewegung von zwei Düsenteilen, was noch detailliert beschrieben wird.

In einem bevorzugten Ausführungsbeispiel der Erfindung ist der Applikator angepasst, um einen Dickstoff zu applizieren, wie beispielsweise einen Klebstoff, ein Dichtmittel oder einen Dämmstoff. So umfasst der Begriff eines Dickstoffs beispielsweise auch spritzbare, häufig PVC-haltige Materialien (PVC: Polyvinylchlorid), die zum Beispiel bei der Schweißnahtversiegelung, der Hohlraumkonservierung oder beim Unterbodenschutz von Karossen zum Einsatz kommen. Die Erfindung ist jedoch hinsichtlich des zu applizierenden Beschichtungsmittels nicht auf derartige Dickstoffe beschränkt, sondern grundsätzlich auch mit anderen Typen von Beschichtungsmitteln realisierbar.

Weiterhin ist zu erwähnen, dass der Applikator vorzugsweise angepasst ist, um das Beschichtungsmittel (z.B. Dickstoff) auf ein Kraftfahrzeugkarosseriebauteil zu applizieren. Die Erfindung ist jedoch hinsichtlich des Typs des Bauteils nicht auf Kraftfahrzeugkarosseriebauteile beschränkt, sondern grundsätzlich auch mit anderen Typen von Bauteilen realisierbar.

Es wurde bereits vorstehend erwähnt, dass die Erfindung die Möglichkeit bietet, die Düsengeometrie der Düsenöffnung ohne einen Austausch der Düse zu verstellen. Beispielsweise kann die Größe der Düsenöffnung verstellt werden, insbesondere die Höhe der Düsenöffnung in axialer Richtung, um die Dickstoffraupe auf der Bauteiloberfläche in ihrer Höhe zu beeinflussen. So wird beispielsweise bei einer V-förmigen Düsenöffnung die Höhe der resultierenden Dreiecksraupe auf der Bauteiloberfläche durch die axiale Länge der V-förmigen Düsenöffnung bestimmt. Es ist jedoch im Rahmen der Erfindung alternativ auch möglich, dass die Form der Düsenöffnung verstellbar ist, um die resultierende Form der Dickstoffraupe auf der Bauteiloberfläche entsprechend anzupassen. Diese beiden Möglichkeiten (Anpassung der Größe und Anpassung der Form der Düsenöffnung) können im Rahmen der Erfindung auch miteinander kombiniert werden. Allerdings bietet die Erfindung auch die Möglichkeit, dass nur die Größe der Düsenöffnung verändert wird, während die Form (z.B. Dreiecksform bzw. V-form) unverändert bleibt.

Gemäß der Erfindung weist die Düse ein Innenrohr auf, wobei das Innenrohr vorzugsweise feststehend an dem Applikator angebracht ist und im Betrieb von dem zu applizierenden Beschichtungsmittel (z.B. Dickstoff) durchströmt wird. Darüber hinaus weist die Düse ein Außenrohr auf, welches das Innenrohr außen umgibt und koaxial zu dem Innenrohr verläuft. Das Außenrohr ist hierbei relativ zu dem Innenrohr um seine Längsachse drehbar, um die Düsengeometrie zu verstellen. Die Düsengeometrie der Düsenöffnung hängt hierbei also von dem relativen Drehwinkel von Außenrohr und Innenrohr ab.

Hierzu weisen das Innenrohr und das Außenrohr in ihrer Mantelfläche jeweils eine Düsenkontur auf, die zusammen die Düsenöffnung bilden. In Abhängigkeit von der Winkelausrichtung des Außenrohrs relativ zu dem Innenrohr liegen diese beiden Düsenkonturen in dem Innenrohr und in dem Außenrohr dann mehr oder weniger in Deckung übereinander, wobei der in Deckung übereinander liegende Bereich der beiden Düsenkonturen die freie Düsenöffnung bildet. Eine Verdrehung des Außenrohrs relativ zu dem Innenrohr führt hierbei also zu einer Änderung der in Deckung übereinanderliegenden Bereiche der beiden Düsenkonturen, wodurch der Querschnitt der freien Düsenöffnung verändert wird.

Die Düsenkonturen in dem Innenrohr bzw. in dem Außenrohr sind vorzugsweise im Wesentlichen V-förmig und gehen vom Umfangsrand des Innenrohrs bzw. des Außenrohrs an dessen freiem Ende aus, wobei sich die Düsenkonturen dann in proximaler Richtung verengen. Dies bedeutet, dass eine Verdrehung der beiden V-förmigen Düsenkonturen relativ zueinander zu einer entsprechenden Veränderung des ebenfalls V-förmigen Düsenquerschnitts führt. Hierbei ist zu erwähnen, dass die Form der Düsenöffnung unabhängig von dem Drehwinkel von Innenrohr und Außenrohr erhalten bleibt und immer V-förmig ist. In diesem Ausführungsbeispiel führt eine Verdrehung von Innenrohr und Außenrohr also nur zu einer Änderung der Größe der Düsenöffnung, nicht dagegen zu einer Änderung der Form der Düsenöffnung.

Zu der erfindungsgemäßen Konstruktion mit einem Außenrohr und einem Innenrohr ist zu erwähnen, dass der Innendurchmesser des Außenrohrs im Wesentlichen gleich dem Außendurchmesser des Innenrohrs ist. Hierbei ist die Wandung des Außenrohrs am Umfangsrand der zweiten Düsenkontur in dem Außenrohr messerförmig und liegt mit einer Schneide auf der Außenwand des Innenrohrs auf. Dies sorgt für eine scharfe Abrisskante am Übergang von dem Innenrohr zum Außenrohr.

Ferner ist zu erwähnen, dass der Applikator vorzugsweise einen Antrieb aufweist zum Verstellen der Düsengeometrie, wobei der Antrieb die beiden relativ zueinander verstellbaren Düsenteile (z.B. Außenrohr und Innenrohr) relativ zueinander bewegt. Der Antrieb weist vorzugsweise einen Motor (z.B. Elektromotor) auf, um die Verstellung vorzunehmen. Der Antrieb kann jedoch auch pneumatisch arbeiten oder als Direktantrieb ausgebildet sein. Beispielsweise kann der Antrieb einen Zahnradantrieb aufweisen. In diesem Fall ist vorzugsweise ein erstes Zahnrad drehbar und koaxial zu dem Außenrohr angeordnet und drehstarr mit dem Außenrohr verbunden. Eine Drehung dieses ersten Zahnrades führt also zu einer entsprechenden Drehung des Außenrohrs relativ zu dem Innenrohr. Darüber hinaus kann der Zahnradantrieb ein drehbares zweites Zahnrad aufweisen, das in das erste Zahnrad eingreift, um das Außenrohr relativ zu dem Innenrohr zu drehen. Das erste Zahnrad an dem Außenrohr kann hierbei einstückig an das Außenrohr angeformt sein, was eine kostengünstige Herstellung des Außenrohrs mit dem Zahnrad ermöglicht. Beispielsweise kann das erste Zahnrad zusammen mit dem Außenrohr ein Spritzgussteil bilden.

Weiterhin ist zu erwähnen, dass die Düse vorzugsweise so ausgebildet ist, dass sie im Betrieb eine Dickstoffraupe (z.B. Klebstoffraupe) auf der Bauteiloberfläche bildet, was an sich aus dem Stand der Technik bekannt ist und deshalb nicht näher beschrieben werden muss.

Darüber hinaus ist zu erwähnen, dass der Applikator vorzugsweise einen Anschlussflansch aufweist zur lösbaren Montage des Applikators beispielsweise an einem Applikationsroboter. Dieser Anschlussflansch kann werkzeugfrei bedienbar ausgeführt sein, damit der Applikator werkzeugfrei von dem Applikationsroboter gelöst werden kann. Beispielsweise kann hierzu ein Bajonettverschluss eingesetzt werden.

Darüber hinaus ist es vorteilhaft, wenn auch das Außenrohr werkzeugfrei von dem Innenrohr demontiert bzw. daran montiert werden kann, wozu ebenfalls ein Bajonettverschluss eingesetzt werden kann. Dies ermöglicht es, das Außenrohr ggf. mit dem daran angeformten Zahnrad als Austauschteil zu fertigen, das nicht gereinigt werden muss, sondern einfach ausgewechselt wird.

Die Erfindung ermöglicht den Einsatz eines solchen Austauschteils, das sich dadurch auszeichnet, dass es im montierten Zustand an dem Applikator beweglich ist, um eine Verstellung der Düsengeometrie der Düse zu ermöglichen.

Die weiteren Merkmale dieses Austauschteils (z.B. Außenrohr) wurden bereits vorstehend beschrieben und müssen deshalb nicht weiter erläutert werden.

Die Erfindung beansprucht Schutz für einen kompletten Applikationsroboter mit einem derartigen Applikator. Schließlich beansprucht die Erfindung auch Schutz für ein entsprechendes Betriebsverfahren für einen solchen Applikationsroboter.

Die einzelnen Merkmale des erfindungsgemäßen Betriebsverfahrens ergeben sich bereits aus der vorstehenden Beschreibung, so dass auf eine separate Beschreibung des erfindungsgemäßen Betriebsverfahrens verzichtet werden kann.

Es ist jedoch zu erwähnen, dass es im Rahmen der Erfindung möglich ist, die Düsengeometrie der Düse während der Bewegung der Düse zu verstellen. Dies ermöglicht es, die Geometrie der Dickstoffraupe auf der Bauteiloberfläche entlang der Dickstoffraupe anzupassen.

Andere vorteilhafte Weiterbildungen der Erfindung sind in Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1A: eine schematische Perspektivansicht eines Applikators für einen erfindungsgemäßen Applikationsroboter in einer Einstellung mit einer maximalen Größe der Düsenöffnung,
- Figur 1B: eine Seitenansicht des Applikators aus Figur 1A,
- Figur 2A: eine schematische Perspektivansicht des Applikators aus den Figuren 1A und 1B in einer Einstellung mit einer verringerten Größe der Düsenöffnung,
- Figur 2B: eine Seitenansicht des Applikators aus Figur 2A,
- Figur 3A: eine Seitenansicht des Applikators auf einer Bauteiloberfläche zum Aufbringen einer Dickstoffraupe,
- Figur 3B: die resultierende Größe der Düsenöffnung in der Einstellung gemäß Figur 3A,
- Figur 4A: eine andere Einstellung als in Figur 3A mit einer verringerten Größe der Düsenöffnung, sowie
- Figur 4B: die verringerte Größe der Düsenöffnung.

Die Zeichnungen zeigen verschiedene Ansichten eines Applikators 1 zum Aufbringen einer Dickstoffraupe eines Dickstoffs (z.B. Klebstoff, Dichtmittel) auf eine Bauteiloberfläche 2 eines Bauteils 3 (z.B. Kraftfahrzeugkarosseriebauteil).

Grundsätzlich ist es aus dem Stand der Technik bekannt, Dickstoffraupen auf Bauteiloberflächen aufzubringen, so dass auf eine detaillierte Beschreibung des Aufbringens von Dickstoffraupen verzichtet werden kann, da diesbezüglich auf den Stand der Technik Bezug genommen wird.

Weiterhin ist zu erwähnen, dass die Zeichnungen lediglich schematisch das Prinzip der Erfindung darstellen, so dass Abwandlungen hinsichtlich Größe und Gestaltung der einzelnen Bauteile möglich sind.

Der Applikator 1 weist zunächst ein hohlzylindrisches Innenrohr 4 auf, das im Betrieb von dem zu applizierenden Beschichtungsmittel durchströmt wird und an seinem freien Ende eine stirnseitige Mündungsöffnung 5 aufweist.

Darüber hinaus weist der Applikator 1 ein Außenrohr 6 auf, welches das Innenrohr 4 außen umgibt und koaxial zu dem Innenrohr 4 verläuft. Der Innendurchmesser des Außenrohrs 6 ist hierbei gleich dem Außendurchmesser des Innenrohrs 4.

Weiterhin ist zu erwähnen, dass das Innenrohr 4 an dem Applikator 1 ortsfest montiert ist, während das Außenrohr 6 relativ zu dem Innenrohr 4 um seine Längsachse 7 drehbar ist.

Das Innenrohr 4 weist an seinem freien Ende in seiner Mantelfläche eine V-förmige Düsenkontur 8 auf, die sich vom freien Ende ausgehend in proximaler Richtung V-förmig verengt.

Das Außenrohr 6 weist in gleicher Weise an seinem freien Ende in seiner Mantelfläche eine V-förmige Düsenkontur 9 auf, die vom freien Ende des Außenrohrs 6 ausgeht und sich in proximaler Richtung V-förmig verengt.

Die beiden V-förmigen Düsenkonturen 8, 9 in dem Innenrohr 4 bzw. in dem Außenrohr 6 können durch eine Verdrehung des Außenrohrs 6 relativ zu dem Innenrohr 4 mehr oder weniger in Deckung gebracht werden und bilden damit eine Düsenöffnung 10 mit einer verstellbaren Größe.

In der Stellung gemäß den Figuren 1A und 1B liegen die beiden Düsenkonturen 8, 9 des Außenrohrs 6 und des Innenrohrs 4 exakt in Deckung übereinander. Dies führt zu einer maximalen Größe der resultierenden Düsenöffnung 10.

In der Winkelstellung gemäß den Figuren 2A und 2B sind die beiden Düsenkonturen 8, 9 des Außenrohrs 6 und des Innenrohrs 4 dagegen relativ zueinander verdreht, was dazu führt, dass die Düsenöffnung 10 entsprechend kleiner ist.

Weiterhin ist zu erwähnen, dass das Außenrohr 6 am Rand der V-förmigen Düsenkontur 9 eine Schneide 11 bildet, die auf der Außenwand des Innenrohrs 4 aufliegt und eine scharfe Abrisskante für das Beschichtungsmittel (z.B. Klebstoff) bildet.

Die Größe der Düsenöffnung 10 des Applikators 1 lässt sich also durch eine Drehung des Außenrohrs 6 relativ zu dem Innenrohr 4 kontinuierlich und sehr genau und fein einstellen. Diese Drehung wird durch ein Zahnradgetriebe angetrieben, wobei das Zahnradgetriebe wiederum von einem Elektromotor (nicht dargestellt) angetrieben wird. Das Zahnradgetriebe weist zunächst ein Zahnrad 12 auf, das drehstarr mit dem Außenrohr 6 verbunden ist. Darüber hinaus weist das Zahnradgetriebe ein weiteres Zahnrad 13 auf, das in das Zahnrad 12 eingreift und von dem Elektromotor angetrieben wird. Eine Drehung des Elektromotors führt also über die beiden Zahnräder 12, 13 zu einer entsprechenden Drehung des Außenrohrs 6 relativ zu dem Innenrohr 4 und damit zu einer entsprechenden Änderung der Größe der Düsenöffnung 10.

Hierbei ist zu erwähnen, dass das Zahnrad 12 einstückig an das Außenrohr 6 angeformt ist, was eine kostengünstige Herstellung ermöglicht. Weiterhin ist zu erwähnen, dass das Außenrohr 6 und das Zahnrad 12 gemeinsam als Spritzgussteil hergestellt sind und beide aus Kunststoff bestehen.

Alternativ besteht jedoch auch die Möglichkeit, dass das Außenrohr 6 und das Zahnrad 12 aus Metall bestehen.

Weiterhin kann das Außenrohr 6 mit dem Zahnrad 12 durch generative Herstellungsverfahren ("Rapid Prototping") hergestellt werden.

Das Außenrohr 6 bildet also zusammen mit dem angeformten Zahnrad 12 ein Austauschteil, das einfach und kostengünstig ausgetauscht werden kann, so dass keine Reinigung erforderlich ist.

Die Montage und Demontage des Außenrohrs 6 mit dem angeformten Zahnrad 12 kann hierbei werkzeugfrei erfolgen, beispielsweise mittels eines nicht dargestellten Bajonettverschlusses.

Aus den Figuren 3B und 4B ist weiterhin ersichtlich, dass durch eine Drehung des Außenrohrs 6 relativ zu dem Innenrohr die Höhe h1 bzw. h2 der Düsenöffnung 10 verändert werden kann, wobei diese Änderung der Höhe h1, h2 der Düsenöffnung 10 zu einer entsprechenden Änderung der Höhe der aufgebrachten Dickstoffraupe führt.

Die Erfindung ermöglicht zum einen eine feine Justierung der aufgebrachten Dickstoffmengen insbesondere bei kleinen Mengen und kleiner Nahtbreite. Darüber hinaus ermöglicht die Erfindung eine dynamische, variable Einstellung, was sogar während einer Beschichtungsbahn möglich ist. Darüber hinaus vereinfacht die Erfindung die Wartung, da das Austauschteil bestehend aus dem Außenrohr 6 und dem Zahnrad 12 einfach gewechselt werden kann, ohne dass eine Reinigung erforderlich ist. Ein weiterer Vorteil besteht in dem einfachen Düsenwechsel, da das Außenrohr 6 mit dem angeformten Zahnrad 12 werkzeugfrei gewechselt werden kann.

### Bezugszeichenliste:

- 1: Applikators
- 2: Bauteiloberfläche
- 3: Bauteil
- 4: Innenrohr
- 5: Stirnseitige Mündungsöffnung des Innenrohrs
- 6: Außenrohr
- 7: Längsachse von Außenrohr und Innenrohr
- 8: V-förmige Düsenkontur in dem Innenrohr
- 9: V-förmige Düsenkontur in dem Außenrohr
- 10: Düsenöffnung
- 11: Schneide
- 12: Zahnrad
- 13: Zahnrad
- h1: Höhe der Düsenöffnung in axialer Richtung
- h2: Höhe der Düsenöffnung in axialer Richtung

## Patentansprüche

1. Applikationsroboter mit einem Applikator (1) zur Applikation eines Beschichtungsmittels auf ein Bauteil (3), mit einer Düse (4-11) mit
a) einer Düsenöffnung (10) mit einer bestimmten Düsengeometrie, wobei die Düsengeometrie der Düsenöffnung (10) ohne einen Austausch der Düse (4-11) verstellbar ist,
b) einem Innenrohr (4), wobei das zu applizierende Beschichtungsmittel im Betrieb durch das Innenrohr (4) strömt, und
c) einem Außenrohr (6), wobei das Außenrohr (6)
c1) das Innenrohr (4) außen umgibt,
c2) koaxial zu dem Innenrohr (4) verläuft,
c3) relativ zu dem Innenrohr (4) um seine Längsachse (7) drehbar ist, um die Düsengeometrie zu verstellen, und
c4) einen Innendurchmesser aufweist, der im Wesentlichen gleich dem Außendurchmesser des Innenrohrs (4) ist,
**dadurch gekennzeichnet,**
d) **dass** die Wandung des Außenrohrs (6) am Umfangsrand der zweiten Düsenkontur (9) messerförmig ist und mit einer Schneide (11) auf der Außenwand des Innenrohrs (4) aufliegt.

2. Applikationsroboter nach Anspruch 1,
**dadurch gekennzeichnet,**
a) **dass** die Größe der Düsenöffnung (10) verstellbar ist, um eine Dickstoffraupe auf der Bauteiloberfläche (2) in ihrer Höhe zu beeinflussen, und
b) **dass** die Form der Düsenöffnung (10) verstellbar ist.

3. Applikationsroboter nach einem der vorhergehenden Ansprüche, **dadurch gekennzeichnet, dass** das Innenrohr (4) feststehend an dem Applikator (1) angebracht ist.

4. Applikationsroboter nach einem der vorhergehenden Ansprüche, **dadurch gekennzeichnet,**
a) **dass** das Innenrohr (4) in seiner Mantelfläche eine erste Düsenkontur (8) aufweist, welche die Düsenöffnung (10) bildet,
b) **dass** das Außenrohr (6) in seiner Mantelfläche eine zweite Düsenkontur (9) aufweist, welche die Düsenöffnung (10) bildet, und
c) **dass** die erste Düsenkontur (8) in dem Innenrohr (4) und die zweite Düsenkontur (9) in dem Außenrohr (6) in Abhängigkeit von der Winkelausrichtung des Außenrohrs (6) relativ zu dem Innenrohr (4) mehr oder weniger in Deckung übereinanderliegen und in dem in Deckung übereinander liegenden Bereich die Düsenöffnung (10) bilden.

5. Applikationsroboter nach einem der vorhergehenden Ansprüche, **dadurch gekennzeichnet, dass** die erste Düsenkontur (8) und/oder die zweite Düsenkontur (9) im Wesentlichen V-förmig ist und vom Umfangsrand des Innenrohrs (4) bzw. des Außenrohrs (6) an dessen freiem Ende ausgeht und sich in proximaler Richtung verengt.

6. Applikationsroboter nach einem der vorhergehenden Ansprüche, **dadurch gekennzeichnet,**
a) **dass** der Applikator (1) einen Antrieb (12, 13) aufweist zum Verstellen der Düsengeometrie der Düsenöffnung (10), und
b) **dass** der Antrieb (12, 13) einen Motor aufweist, und/oder
c) **dass** der Antrieb (12, 13) ein Zahnradantrieb (12, 13) ist, und
d) **dass** ein erstes Zahnrad (12) drehbar und koaxial zu dem Außenrohr (6) angeordnet und drehstarr mit dem Außenrohr (6) verbunden ist, und
e) **dass** ein drehbares zweites Zahnrad (13) in das erste Zahnrad (12) eingreift, um das Außenrohr (6) relativ zu dem Innenrohr (4) zu drehen, und
f) **dass** das erste Zahnrad (12) einstückig an das Außenrohr (6) angeformt ist, und
g) **dass** das erste Zahnrad (12) zusammen mit dem Außenrohr (6) ein Spritzgussteil bildet, und
h) **dass** der Antrieb pneumatisch arbeitet oder als Direktantrieb ausgebildet ist.

7. Applikationsroboter nach einem der vorhergehenden Ansprüche, **dadurch gekennzeichnet, dass** die Düse (4-11) so ausgebildet ist, dass sie im Betrieb eine Dickstoffraupe auf eine Bauteiloberfläche (2) des Bauteils (3) aufbringt, wenn die Düse (4-11) über die Bauteiloberfläche (2) bewegt wird.

8. Applikationsroboter nach einem der vorhergehenden Ansprüche, **dadurch gekennzeichnet,**
a) **dass** der Applikator (1) einen Anschlussflansch aufweist zur lösbaren Montage des Applikators (1) beispielsweise an einem Applikationsroboter, wobei der Anschlussflansch werkzeugfrei bedienbar ist, und
b) **dass** das Außenrohr (6) werkzeugfrei von dem Innenrohr (4) demontierbar ist.

9. Betriebsverfahren für einen Applikationsroboter nach einem der vorhergehenden Ansprüche, **dadurch gekennzeichnet, dass** die Düsengeometrie der Düsenöffnung (10) ohne einen Austausch der Düse (4-11) verstellt wird, nämlich durch eine Drehung des Außenrohrs (6) relativ zu dem Innenrohr (4).

10. Betriebsverfahren nach Anspruch 9,
**gekennzeichnet durch** folgende Schritte:
a) Bewegen des Applikators (1) über eine Bauteiloberfläche (2) entlang einer vorgegebenen Bahn, und
b) Applizieren eines Dickstoffs **durch** die Düse (4-11) während der Bewegung der Düse (4-11), so dass der applizierte Dickstoff auf der Bauteiloberfläche (2) eine Dickstoffraupe bildet, und
c) Verstellen der Düsengeometrie der Düsenöffnung (10) der Düse (4-11) während Bewegung der Düse (4-11).

## Claims

1. Application robot with an applicator (1) for applying a coating agent to a component (3), with a nozzle (4-11) with
a) a nozzle opening (10) having a certain nozzle geometry, wherein the nozzle geometry of the nozzle opening (10) is adjustable without replacement of the nozzle (4-11),
b) an inner tube (4), wherein the coating agent to be applied flows through the inner tube (4) during operation,
c) an outer tube (6), wherein the outer tube (6)
c1) surrounds the inner tube (4) on the outside,
c2) runs coaxially to the inner tube (4),
c3) is rotatable relative to the inner tube (4) about its longitudinal axis (7) in order to adjust the nozzle geometry, and
c4) has an inner diameter, which is substantially equal to the outer diameter of the inner tube (4),
**characterized in**
d) **that** the wall of the outer tube (6) is knife-shaped at the peripheral edge of the second nozzle contour (9) and rests with a cutting edge (11) on the outer wall of the inner tube (4).

2. Application robot according to claim 1, **characterized in**
a) **that** the size of the nozzle opening (10) is adjustable, in order to influence the height of the thick matter bead on the component surface (2), and
b) **that** the shape of the nozzle opening (10) is adjustable.

3. Application robot according to one of the preceding claims, **characterized in that** the inner tube (4) is fixedly attached to the applicator (1).

4. Application robot according to one of the preceding claims, **characterized in**
a) that the inner tube (4) has a first nozzle contour (8) in its circumferential surface, which forms the nozzle opening (10),
b) that the outer tube (6) has a second nozzle contour (9) in its circumferential surface, which forms the nozzle opening (10), and
c) that the first nozzle contour (8) in the inner tube (4) and the second nozzle contour (9) in the outer tube (6) lie more or less on top of one another depending on the angular orientation of the outer tube (6) relative to the inner tube (4) and form the nozzle opening (10) in the region lying on top of one another conforming to each other.

5. Application robot according to one of the preceding claims, **characterized in that** the first nozzle contour (8) and/or the second nozzle contour (9) is substantially V-shaped and starts from the peripheral edge of the inner tube (4) or the outer tube (6) at its free end and narrows in the proximal direction.

6. Application robot according to any of the preceding claims, **characterized in,**
a) **that** the applicator (1) has a drive (12, 13) for adjusting the nozzle geometry of the nozzle opening (10), and
b) **that** the drive (12, 13) has a motor , and
c) **that** the drive (12, 13) is a gear drive (12, 13), and
d) **that** a first gear wheel (12) is arranged rotatably and coaxially to the outer tube (6) and rotationally rigidly connected to the outer tube (6), and
e) **that** a rotatable second gear (13) engages the first gear wheel (12) to rotate the outer tube (6) relative to the inner tube (4), and
f) **that** the first gear wheel (12) is integrally formed on the outer tube (6), and
g) **that** the first gear wheel (12) together with the outer tube (6) forms an injection-moulded part, and
h) **that** the drive operates pneumatically or is designed as a direct drive.

7. Application robot according to one of the preceding claims, **characterized in that** the nozzle (4-11) is designed such that, in operation, it applies a thick matter bead , to a component surface (2) of the component (3) when the nozzle (4-11) is moved over the component surface (2).

8. Application robot according to one of the preceding claims, **characterized in,**
a) **that** the applicator (1) has a connecting flange for detachable mounting of the applicator (1), for example on an application robot, the connecting flange being operable without tools, and
b) **that** the outer tube (6) can be removed from the inner tube (4) without tools.

9. Operating method for an application robot according to one of the preceding claims, **characterised in that** the nozzle geometry of the nozzle opening (10) is adjusted without replacing the nozzle (4-11), namely by a rotation of the outer tube (6) relative to the inner tube (4).

10. Operating method according to claim 9, **characterized by** the following steps:
a) moving the applicator (1) over a component surface (2) along a predetermined path, in particular by means of an application robot, and
b) applying a thick matter through the nozzle (4-11) during the movement of the nozzle (4-11) so that the applied thick matter forms a thick matter bead on the component surface (2), and
c) adjusting the nozzle geometry of the nozzle opening (10) of the nozzle (4-11) during movement of the nozzle (4-11).

## Revendications

1. Robot d'application comportant un applicateur (1) pour l'application d'un agent de revêtement sur un composant (3), avec une buse (4-11) comprenant
a) une ouverture de buse (10) avec une certaine géométrie de buse, la géométrie de buse de l'ouverture de buse (10) étant réglable sans échange de la buse (4-11),
b) un tube intérieur (4), l'agent de revêtement à appliquer s'écoulant, en fonctionnement, à travers le tube intérieur (4), et
c) un tube extérieur (6), le tube extérieur (6)
c1) entourant extérieurement le tube intérieur (4),
c2) s'étendant coaxialement au tube intérieur (4),
c3) étant rotatif par rapport au tube intérieur (4) autour de son axe longitudinal (7) afin de régler la géométrie de buse, et
c4) comportant un diamètre intérieur essentiellement égal au diamètre extérieur du tube intérieur (4),
**caractérisé en ce que**
d) la paroi du tube extérieur (6) au bord périphérique du second contour de buse (9) est en forme de couteau et repose avec un tranchant (11) sur la paroi extérieure du tube intérieur (4).

2. Robot d'application selon la revendication 1, **caractérisé en ce que** a) la taille de l'ouverture de buse (10) est réglable afin d'influencer la hauteur d'un cordon de matériau épais sur la surface de composant (2), et b) la forme de l'ouverture de buse (10) est réglable.

3. Robot d'application selon l'une quelconque des revendications précédentes, **caractérisé en ce que** le tube intérieur (4) est fixé de manière stationnaire à l'applicateur (1).

4. Robot d'application selon l'une quelconque des revendications précédentes, **caractérisé en ce que**
a) le tube intérieur (4) comporte, sur sa surface de manteau, un premier contour de buse (8) qui forme l'ouverture de buse (10),
b) le tube extérieur (6) comporte, sur sa surface de manteau, un second contour de buse (9) qui forme l'ouverture de buse (10), et
c) le premier contour de buse (8) dans le tube intérieur (4) et le second contour de buse (9) dans le tube extérieur (6) se recouvrent plus ou moins en fonction de l'orientation angulaire du tube extérieur (6) par rapport au tube intérieur (4), et, dans la zone de recouvrement, forment l'ouverture de buse (10).

5. Robot d'application selon l'une quelconque des revendications précédentes, **caractérisé en ce que** le premier contour de buse (8) et/ou le second contour de buse (9) est essentiellement en forme de V et part du bord périphérique du tube intérieur (4) ou du tube extérieur (6) à son extrémité libre et se rétrécit en direction proximale.

6. Robot d'application selon l'une quelconque des revendications précédentes, **caractérisé en ce que**
a) l'applicateur (1) comporte un entraînement (12, 13) pour régler la géométrie de buse de l'ouverture de buse (10), et
b) l'entraînement (12, 13) comporte un moteur, et
c) l'entraînement (12, 13) est un entraînement par engrenage (12, 13), et
d) un premier engrenage (12) est disposé rotatif et coaxialement au tube extérieur (6) et est solidaire en rotation avec le tube extérieur (6), et
e) un second engrenage rotatif (13) engrène dans le premier engrenage (12) afin de faire tourner le tube extérieur (6) par rapport au tube intérieur (4), et
f) le premier engrenage (12) est moulé solidairement d'une seule pièce au tube extérieur (6), et
g) le premier engrenage (12) forme, avec le tube extérieur (6), une pièce moulée par injection, et
h) l'entraînement fonctionne de manière pneumatique ou est conçu comme un entraînement direct.

7. Robot d'application selon l'une quelconque des revendications précédentes, **caractérisé en ce que** la buse (4-11) est conçue de sorte qu'elle dépose, en fonctionnement, un cordon de matériau épais sur une surface de composant (2) du composant (3) lorsque la buse (4-11) est déplacée sur la surface de composant (2).

8. Robot d'application selon l'une quelconque des revendications précédentes, **caractérisé en ce que**
a) l'applicateur (1) comporte une bride de raccordement pour le montage amovible de l'applicateur (1), par exemple sur un robot d'application, la bride de raccordement étant actionnable sans outil, et 30
b) le tube extérieur (6) est démontable sans outil du tube intérieur (4).

9. Procédé de fonctionnement pour un robot d'application selon l'une quelconque des revendications précédentes, **caractérisé en ce que** la géométrie de buse de l'ouverture de buse (10) est réglée sans échange de la buse (4-11), à savoir par une rotation du tube extérieur (6) par rapport au tube intérieur (4).

10. Procédé de fonctionnement selon la revendication 9, **caractérisé par** les étapes suivantes :
a) déplacer l'applicateur (1) sur une surface de composant (2) le long d'une trajectoire prédéfinie, et
b) appliquer un matériau épais à travers la buse (4-11) pendant le déplacement de la buse (4-11), de sorte que le matériau épais appliqué forme un cordon de matériau épais sur la surface de composant (2), et
c) régler la géométrie de buse de l'ouverture de buse (10) de la buse (4-11) pendant le déplacement de la buse (4-11).
